# EUROPÄISCHE PATENTSCHRIFT

(11) **EP 0 957 037 B1**
(45) Veröffentlichungstag und Bekanntmachung des Hinweises auf die Patenterteilung: **24.11.2004**
(21) Anmeldenummer: 99109443.4
(22) Anmeldetag: 11.05.1999
(51) Int. Cl.: B65D 55/02

(54) **Zustellbehälter**
Delivery container
Récipient d'expédition

(30) Priorität: 15.05.1998 DE 19822029
(43) Veröffentlichungstag der Anmeldung: 17.11.1999
(73) Patentinhaber: Schoeller-Plast S.A., 1680 Romont (CH)
(72) Erfinder: Umiker, Hans, 8132 Egg/ZH (CH)
(74) Vertreter: GROSSE BOCKHORNI SCHUMACHER

(56) Entgegenhaltungen:
- EP-A- 0 257 322
- DE-U- 9 201 706
- US-A- 3 746 206
- US-A- 3 954 179
- US-A- 4 615 464
- US-A- 5 193 707
- US-A- 5 819 971

## Beschreibung

Die vorliegende Erfindung betrifft einen Zustellbehälter nach dem Oberbegriff des Patentanspruches 1 bzw. des Patentanspruches 3.

Für Zustelldienste verwenden die Post oder Versandhäuser üblicherweise Sammelbehälter, um kleinere Gegenstände mit gleichen Zielorten oder Zwischenzielen zur Vereinfachung des Transports zusammen zu versenden. Dabei ist es wichtig, daß die Gegenstände durch den Sammelbehälter geschützt werden, so daß auch ein weitgehend automatisierter Transport ermöglicht ist. Da diese Sammelbehälter meist als Mehrwegbehälter eingesetzt werden, bieten sich Kunststoffbehälter an, die bei geringem Gewicht eine ausreichende Stabilität aufweisen und gegenüber Beschädigungen unempfindlich sind. Dadurch können Kunststoffbehälter in automatisierte Transportprozesse eingebunden werden.

Bisher hierfür bekannte Kunststoffbehälter sind jedoch bei weitem noch nicht ausgereift. So stellen bei den bekannten Kunststoffbehältern die Verschlüsse einen besonderen Schwachpunkt dar, die insbesondere im Falle eines automatisierten Transports hohen Beanspruchungen ausgesetzt sind. Bei den bisher üblichen Verschlüssen aus einrastbaren Klappverschlüssen am Behälterdeckel besteht die Gefahr, daß sich durch Kippen oder Stoßen diese Verschlüsse lösen und der Deckel unbeabsichtigt geöffnet wird. Ferner können die Verschlüsse meist nur unter Zuhilfenahme von zwei Händen geöffnet werden, was bei schnellen Sichtkontrollen hinderlich ist.

Ein Deckelbehälter mit insgesamt vier verschwenkbaren Verriegelungsfingern ist beispielsweise in der DE 92 01 706 U1 gezeigt. Auch dieser Deckelbehälter muss mit mindestens zwei Händen geöffnet werden, um die insgesamt vier Verriegelungsfinger lösen zu können.

In der US 5,193,707 ist ein Batterieaufnahmefach für eine Kamera gezeigt, welches ein Verschlusselement aufweist, das an der Oberseite des Verschlussdeckels bzw. unterhalb der Oberseite des Verschlussdeckels senkrecht zur Längsseite des Verschlussdeckels verschiebbar ist.

Aufgabe der vorliegenden Erfindung ist es, einen einfachen, kostengünstig herzustellenden Mehrwegbehälter aus Kunststoff zum Versenden und Zustellen insbesondere kleinerer Gegenstände bereitzustellen, der sich durch einen einfach zu bedienenden und sicheren Verschluß auszeichnet, der auch gegenüber Beanspruchungen des Behälters unempfindlich ist und sich für automatisierte Transportsysteme eignet.

Diese Aufgaben werden durch die kennzeichnenden Merkmale des Patentanspruches 1 sowie des Patentanspruchs 3 gelöst. Vorteilhafte Ausführungsformen sind Gegenstand der abhängigen Unteransprüche.

Beim erfindungsgemäßen Behälter ist das Behälterunterteil mit dem Behälterdeckel über Scharnierelemente schwenkbar und lösbar verbunden. Zweckmäßigerweise besitzt der Behälterdeckel nach unten gezogene Seitenwände, die die Wände des Behälterunterteils oben umschließen. Dabei sitzt der Behälterdeckel vorzugsweise auf einem umlaufenden Vorsprung des Unterteils auf. Die übergreifenden Seitenwände des Deckels erhöhen die Stabilität und schützen vor Eindringen von Schmutz oder Feuchtigkeit. Darüber hinaus können in dem umlaufenden Vorsprung des Behälterunterteils Griffmulden zum leichteren Aufnehmen des Behälters ausgebildet sein. Die einzelnen Behälterelemente sind zweckmäßigerweise aus Kunststoff, z. B. durch Spritzgießen, hergestellt.

Vorzugsweise an der Innenseite des Behälterdeckels sind Gleitführungen angebracht, die ein Schubglied aufnehmen, das zusammen mit Rastelementen des Behälterunterteils den Verschluß des Behälters bildet. Dabei greifen in Verschlußstellung Rasthaken des Schubglieds in die Rastelemente des Behälterunterteils ein (oder umgekehrt) und verhindern so ein unbeabsichtigtes Öffnen des Behälters.

Die Gleitführungen für das Schubglied sind bevorzugt als Klappdeckel oder Klappwände mit entsprechenden Aufnahmen für das Schubglied am Behälterdeckel vorgesehen, mit dem sie nach der Herstellung verrastbar sind. Es sind auch andere geeignete Gleitführungen für das Schubglied möglich, z. B. durch Anschrauben, Ankleben, Einclipsen usw..

In dem Bereich der Aufnahme der Gleitführungen weist der Deckel oder das Unterteil eine Griffaussparung sowie eine Plombenöffnung auf. Das Schubglied, das vorzugsweise als Schubleiste ausgeführt ist, weist entsprechend eine Plombendurchführung und einen Fingerbetätigungsabschnitt auf, wobei der Fingerbetätigungsabschnitt in seiner Form mit der Griffaussparung übereinstimmt. Das Schubglied ist so angeordnet, daß der Fingerbetätigungsabschnitt hinter der Griffaussparung und die Plombendurchführung hinter der Plombenöffnung zu liegen kommen. In dieser Lage wird das Schubglied einerseits durch die Gleitführungen und andererseits durch die Vorspannkraft einer Feder gehalten, die wiederum einerseits am Behälterdeckel oder -unterteil und andererseits am Schubglied anliegt. Vorzugsweise ist die Feder einstückig mit dem Schubglied, z. B. aus Kunststoff, ausgebildet. Hierbei ist es dann vorteilhaft, wenn die Feder in Verschlußstellung des Schubglieds elastisch entspannt ist, und nur elastisch verformt wird, wenn das Schubglied zum Öffnen des Behälters betätigt wird. Selbstverständlich kann die Feder auch als Blattfeder oder Druckfeder ausgeführt sein, wobei sie vorzugsweise mit einem Ende am Schubglied befestigt ist. Bei geschlossenem Behälter sind auf diese Weise die an dem Schubglied angebrachten Rasthaken sicher mit den Rastelementen des Behälterunterteils verrastet und der Behälter ist sicher verschlossen. Dadurch, daß das Schubglied vorzugsweise hinter dem Behälterdeckel angebracht ist, ist es gegen Stöße und unbeabsichtigtes Öffnen gesichert.

Zum Öffnen des Behälters ist am Fingerbetätigungsabschnitt des Schubglieds eine Fingermulde mit einem Fingereingriff vorgesehen, so daß das Schubglied mit einem Finger, der durch die Griffaussparung in den Fingereingriff eingreift, gegen die Federkraft leicht verschoben werden kann, so daß sich die Rasthaken aus dem Eingriff mit den Rastelementen lösen und der Behälter aufgeklappt werden kann. Durch die Federkraft kehrt beim Loslassen des Fingerbetätigungsabschnitts das Schubglied in die Verschlußposition zurück, in der die Rasthaken mit den Rastelementen des Behälterunterteils verrastet sind. Ein unbeabsichtigtes Öffnen des Behälters ist damit ausgeschlossen.

Wird zum Schließen des Behälters der Behälterdeckel nach unten gedrückt, wird das Schubglied durch schräge Gleitflächen an den Rasthaken bzw. Rastelementen entgegen der Federkraft zur Seite gedrückt, so daß der Behälterdeckel schließt. Das Öffnen und Schließen des Behälters ist somit mit nur einer Hand möglich.

Zum Versiegeln des Behälters ist eine Plombenöffnung im Behälterdeckel oder - unterteil mit einer korrespondierenden Plombendurchführung im Schubglied vorgesehen. Wenn eine Plombe mit einem als Widerhaken ausgeführten Sicherungselement in die Plombenöffnung und Plombendurchführung eingeführt wird, so daß das Sicherungselement hinter dem Schubglied zu liegen kommt, kann der Behälter nur durch Zerstörung der Plombe geöffnet werden. Dies geschieht beim Öffnen des Behälters automatisch dadurch, daß beim Betätigen des Schubgliedes die Plombe durch das Verschieben der Plombendurchführung gegenüber der Plombenöffnung abgeschert wird. Auf diese Weise ist eine einfache, sichere und jederzeit von außen überprüfbare Versiegelung des Behälters ermöglicht.

Zur leichten Zerlegung des Behälters sind die Scharnierelemente so ausgeführt, daß die Scharnierhülsen nicht vollständig die Scharnierzapfen umschließen. Die Scharnierhülsen sind lediglich in L-Form und damit offen ausgeführt, so daß in geeigneter Kippposition der beiden Behälterhälften diese durch einfaches Wegziehen der L-förmigen Scharnierhülsen von den Scharnierzapfen gelöst werden können. Die Behälterhälften sowie die Scharnierelemente sind außerdem so ausgerührt, daß der Behälterdeckel nur in eine etwas über die senkrechte Position hinausgehende Stellung gekippt werden kann und dann in dieser Stellung durch Auflage der rückwärtigen Behälterseitenwand oder der Scharnierelemente auf dem Unterteil gehalten wird.

Nachfolgend werden bevorzugte Ausführungsbeispiele beschrieben. Es zeigen:
- Figur 1: eine perspektivische Ansicht des in seine Komponenten zerlegten Behälters
- Figur 2: eine perspektivische Ansicht des geschlossenen Behälters von vorne;
- Figur 3: eine perspektivische Ansicht des geschlossenen Behälters von hinten;
- Figur 4: eine perspektivische Ansicht des geöffneten Behälters von vorne;
- Figur 5: eine Seitenansicht des geschlossenen Behälters von vorne;
- Figur 6: eine Seitenansicht des geschlossenen Behälters von der Seite, und
- Figur 7: eine Ansicht des Behälterdeckels entlang der Schnittlinie A-A aus Fig.4., und
- Figur 8: eine weitere Ansicht entsprechend Figur 7

Figur 1 zeigt das Behälterunterteil 3, den Behälterdeckel 2 ist und das Schubglied 4, das zum Verschließen und Öffnen des Behälters dient.

Das Unterteil 3 besteht im wesentlichen aus einem quaderförmigen Grundkörper, der an seiner Öffnung durch einen hier umlaufend ausgebildeten, schulterartig nach außen kragenden Vorsprung 5 verstärkt wird. Dieser dient zugleich als Griffleiste und zur Aufnahme einer Griffmulde 9. An dem Vorsprung 5 können zusätzlich Verstärkungsrippen 6 angeformt sein. Ferner sind Rastelemente 7 und in Fig. 1 nicht gezeigte Scharnierelemente 8 zur schwenkbaren Befestigung des Deckels 2 an dem Unterteil 3 angebracht. Die zweckmäßigerweise einstückig angeformten Rastelemente 7 dienen zum Verrasten mit am Deckel 2 angeordneten Rasthaken 21.

Der Deckel 2 besitzt komplementäre Scharnierelemente 8, die in Figur 1 nicht gezeigt sind, so daß der Deckel klappbar an dem Unterteil 3 angelenkt ist. Auf der den Scharnieren gegenüberliegenden Seite des Behälterdeckels 2 ist das Schubglied 4 angebracht, das zusammen mit den Rasthaken 7 des Behälterunterteils 3 den Verschluß des Behälters bildet. In dem gezeigten Ausführungsbeispiel besitzt der Deckel 2 schürzenartig nach unten gezogene, vorzugsweise umlaufend angeordnete Seitenwände 10 und 11. An der vorderen Seitenwand 11 ist eine Griffaussparung 12 vorgesehen, die hier eine ovale Form aufweist. Neben der Griffaussparung 12 ist in der vorderen Seitenwand 11 eine Plombenöffnung 13 angebracht, in die zum Versiegeln des Behälters eine Plombe eingeführt werden kann. Nicht dargestellt ist in Figur 1, daß sich an der Innenseite der vorderen Seitenwand 11 zwei Gleitführungen 14 (Fig. 7) befinden, die durch zwei mit dem Behälterdeckel verbundene, insbesondere verrastete Klappen oder dergleichen gebildet sind. In einem weiteren Ausführungsbeispiel nach Fig. 8 werden die Gleitführungen durch rippenartige Streben 14 gebildet.

In den Gleitführungen 14 wird das als Schubleiste ausgeführte Schubglied 4 aufgenommen, so daß es sich nach außen hin versteckt hinter der vorderen Seitenwand 11 des Deckels 2 befindet und dort parallel zur vorderen Seite 11 verschiebbar ist. Das Schubglied 4 ist so angebracht, daß der an die Griffaussparung angepaßte Fingerbetätigungsabschnitt 15 und die Plombendurchführung 16 des Schubgliedes 4 genau hinter der Griffaussparung 12 bzw. der Plombenöffnung 13 des Deckels 2 zu liegen kommen. Ferner liegt eine an dem Schubglied 4 vorgesehene Feder 17 an der Seitenwand 10 der Schmalseite des Behälterdeckels 2 oder einem entsprechenden Anschlag an, durch das das Schubglied 4 in einer Verschlußstellung gehalten wird. Die in diesem Beispiel als Blattfeder ausgeführte Feder 17 ist einstückig mit dem Schubglied 4 aus Kunststoff ausgebildet und beispielsweise durch Spritzguß hergestellt. Selbstverständlich kann die Feder auch in jeder anderen geeigneten Form ausgeführt und angebracht sein.

Der Fingerbetätigungsabschnitt 15 des Schubgliedes 4 weist eine Fingermulde 18 zum Betätigen des Schubgliedes 4 auf. Die innenliegende Seitenfläche der Fingermulde 18 bildet den Fingereingriff 19. Der in Figur 1 am rechten Rand des Abschnitts 15 liegende Fingereingriff 19 ist so ausgebildet, daß eine Fingerspitze einen günstigen Eingriff findet, wobei der Fingereingriff 19 im wesentlichen senkrecht zur Deckeloberseite 22 angeordnet ist. Der breit ausgebildete Rand 20 des Fingerbetätigungsabschnitts 15 in der Nähe des Fingereingriffs 19 erlaubt ein Verschieben des Schubglieds 4, bis der Finger an den Rand der Griffaussparung 12 des Behälterdeckels 2 stößt. Des weiteren sind an dem Schubglied 4 Rasthaken 21 angebracht, die bei geschlossenem Behälter im Eingriff mit den Rastelementen 7 des Behälterunterteils 3 stehen. Sowohl die Rasthaken 21 als auch die Rastelemente 7 sind vorzugsweise mit schrägen Gleitflächen 33 versehen, so daß sie beim Schließen entlang dieser Flächen aneinander vorbeigleiten können.

Der Deckel 2 weist an seiner Oberseite 22 einen Stapelvorsprung 23 in Form einer am Rand umlaufenden Erhöhung auf, so daß der Boden eines darüber befindlichen Zustellbehälters 1 sich innerhalb dieses Stapelvorsprungs 23 befindet und so gegen seitliches Verrutschen gesichert ist. Der Stapelvorsprung 23 kann durch ein oder mehrere Einschnitte 24 unterbrochen sein. Diese Einschnitte können sowohl als Wasserablauf als auch als Eingriffshilfen zum Betätigen des Schubverschlußes dienen, wenn der Einschnitt in der Nähe der Griffaussparung 12 angebracht ist.

Sowohl am Unterteil 3 als auch am Deckel 2 können mehrere Etikettenfelder 25 für das Aufkleben, Einschieben oder Einstecken von Labels oder dergleichen vorgesehen sein.

Figur 2 zeigt den Behälter in geschlossenem Zustand. Der Behälter kann leicht mit einer Hand geöffnet werden, indem mit einem Finger der Hand, z.B. dem Daumen, in den Fingereingriff 19 und mit einem anderen Finger der Hand, z.B. dem Zeigefinger in den Einschnitt des Stapelvorsprunges 23 gegriffen wird und dann das Schubglied 4 mit Hilfe des Daumens soweit gegen die Federkraft verschoben wird (in diesem Falle nach rechts), bis die Rasthaken 21 gegenüber den Rastelementen 7 nicht mehr im Eingriff stehen.

Figur 3 zeigt das Ausführungsbeispiel in perspektivischer Ansicht von hinten. An der Rückseite des Behälters sind Scharnierelemente 8 angebracht, über die der Deckel 2 klappbar mit dem Unterteil 3 verbunden ist. Diese sind zweckmäßig so ausgeführt, daß am Unterteil Scharnierbolzen 26 befestigt sind, die im Eingriff mit Scharnierhülsen 27 des Deckels stehen oder umgekehrt. Die Scharnierhülsen 27 sind vorteilhafterweise in der Form ausgeführt, daß sie keinen die Scharnierbolzen 26 umschließenden Zylinder ergeben, sondern nur in Form eines L-förmigen Winkels ausgeführt sind. Die Winkelkante stellt dabei den Drehpunkt dar, in dem der Scharnierbolzen 26 zu liegen kommt und um den der Behälterdeckel gedreht wird. Durch die L-förmige Ausführung der Scharnierhülse 27 kann der Behälterdeckel in einfacher Weise von dem Behälterunterteil abgenommen oder montiert werden.

In Figur 4 ist der geöffnete Deckel in der Aufklapp-Position gezeigt, in der er durch einfaches Anheben von dem Unterteil 3 abgenommen werden kann. Der Deckel 2 wird in dieser Position durch Auflage der rückwärtigen Deckelseitenwand 28 am Unterteil am weiteren nach Hintenkippen gehindert. Der Behälterdeckel wird somit ohne zusätzliche Einrichtungen in seiner geöffneten Position gehalten.

Figur 5 zeigt die Vorderansicht des geschlossenen Behälters 1 und man erkennt die konische Ausgestaltung des Behälterunterteiles 3, so daß die Unterteile in Leerstellung ineinander oder innerhalb des Stapelvorsprungs 23 stapelbar sind.

In der Seitenansicht nach Figur 6 erkennt man am oberen Rand des Unterteils 3 an der Rückseite eine Aussparung 29, die die rückwärtige Seitenwand 28 des Behälterdeckels 2 beim Öffnen des Behälters aufnimmt.

Die Innenseite der vorderen Seitenwand 11 des Behälterdeckels 2 gemäß dem Schnitt A/A aus Figur 4 ist in Figur 7 dargestellt. Man sieht Gleitführungen 14 für das Schubglied. Die Gleitführungen bestehen dabei im wesentlichen aus einer Platte 30, die bei 31 beispielsweise über Filmscharniere an dem Deckel 2 angelenkt ist und mittels Rastelementen, Schrauben oder dergleichen 32 an dem Behälterdeckel 2 festgemacht ist. Die Platte weist eine Kontur auf, die der Form des Schubgliedes 4 entspricht und dadurch die Führung des Schubgliedes 4 sicherstellt. Selbstverständlich kann die Konturplatte 30 auch in einer anderen Weise an den Behälterdeckel 2 angeschraubt, angeklebt oder eingeclipst sein.

Eine weitere Ausführungsform der Gleitführungen 14 ist der Fig. 8 gezeigt. Hier wird das Schubglied 4 durch rippenartige Streben 14, die am Deckel 2 angeordnet sind, gehalten, wobei das Schubglied 4 den Ausnehmungen der rippenartigen Streben 14 gelagert ist. Ferner ist bei dieser Ausführungsform eine zweite Feder 17 am Schubglied 4 vorgesehen.

## Patentansprüche

1. Zustellbehälter aus Kunststoff, insbesondere für den Postversand von Gütem wie Briefen, Päckchen, Beuteln und dergleichen, mit einem Behälterunterteil (3) und einem damit lösbar verrastbaren Deckel (2), **gekennzeichnet durch** ein Schubglied (4), welches im Deckel angeordnet und **durch** welches der Deckel (2) mit dem Behälterunterteil (3) lösbar verrastbar ist, wobei das Schubglied (4) als Schubleiste ausgeführt ist, die in mindestens einer Gleitführung (14) verschiebbar ist und mindestens einen Rasthaken (21) aufweist, der bei geschlossenem Behälter mit Rastelementen (7) des Behälterunterteils (3) im Eingriff steht, wobei die Schubleiste (4) **durch** eine oder mehrere Federn (17) in Verschlußstellung gehalten ist, und wobei der Deckel (2) zumindest eine nach unten gezogene Seite (10) aufweist, hinter der die Schubleiste (4) parallel zur Oberseite des Behälterdeckels (2) und parallel zur vorderen Längsseite (11) angebracht ist und parallel zur Längsseite verschiebbar ist.

2. Zustellbehälter nach Anspruch 1, **dadurch gekennzeichnet, daß** das Schubglied einen Fingerbetätigungsabschnitt (15) aufweist, der mit einer Fingermulde (18) und einem Fingereingriff (19) zur Betätigung des Schubgliedes versehen ist.

3. Zustellbehälter nach Anspruch 1 oder 2, **dadurch gekennzeichnet, daß** die Feder (17) und das Schubglied (4) einstückig, vorzugsweise aus Kunststoff, geformt sind.

4. Zustellbehälter nach Anspruch 2, **dadurch gekennzeichnet, daß** der Deckel (2) oder das Unterteil (3) eine Griffaussparung (12) aufweist, hinter der das Schubglied (4) so angebracht ist, daß der Fingerbetätigungsabschnitt (15) mit der Griffaussparung (12) zur Deckung kommt.

5. Zustellbehälter nach einem der vorhergenannten Ansprüche, **dadurch gekennzeichnet, daß** der Deckel (2) oder das Unterteil (3) eine Plombenöffnung (13) besitzt und das Schubglied (4) so angeordnet ist, daß in Verschlußstelllung die Plombendurchführung (16) des Schubglieds (4) in Deckung mit der Plombenöffnung (13) liegt, so daß eine Plombe mit Widerhaken eingebracht werden kann, die nur durch Zerstörung der Plombe bei Betätigen des Schubgliedes wieder lösbar ist.

6. Zustellbehälter nach einem der vorhergenannten Ansprüche, **dadurch gekennzeichnet, daß** die Feder (17) in Verschlußstellung weitgehend elastisch entspannt ist.

7. Zustellbehälter nach einem der vorhergenannten Ansprüche, **dadurch gekennzeichnet, daß** an einem umlaufenden Vorsprung (5) an der Behälteröffnung des Behälterunterteils (3) die Rastelemente (7) zum Verschließen und die Scharnierelemente (8) zur drehbaren Aufnahme des Behälterdeckels (2) angebracht sind, und daß die Scharnierelemente (8) zweckmäßigerweise zur einfachen Montage aus einem Scharnierzapfen (26) und einer L-förmigen und einseitig offenen Scharnierhülse (27) gebildet sind.

## Claims

1. A delivery container of plastic material, particularly for the postal despatch of goods, such as letters, parcels, bags and the like, including a container lower portion (3) and a lid (2), which is releasably lockable to it, **characterised by** a thrust element (4), which is arranged in the lid and by means of which the lid (2) is releasably lockable to the container lower portion (3), the thrust element (4) being constructed in the form of a thrust bar, which is movable in at least one sliding guide (14) and has at least one locking hook (21), which is in engagement with locking elements (7) on the container lower portion (3), when the container is closed, whereby the thrust bar (4) is held in the closed position by one or more springs (17) and whereby the lid (2) has at least one downwardly extending side (10), behind which the thrust bar (4) is attached parallel to the upper surface of the container lid (2) and parallel to the front longitudinal side (11) and is movable parallel to the longitudinal side.

2. A delivery container as claimed in Claim 1, **characterised in that** the thrust element has a finger actuation section (15), which is provided with a finger recess (18) and a finger grip (19) for actuating the thrust element.

3. A delivery container as claimed in Claim 1 or 2, **characterised in that** the springs (17) and the thrust element (4) are integrally moulded, preferably from plastic material.

4. A delivery container as claimed in Claim 2, **characterised in that** the lid (2) or the lower portion (3) has a handle opening (12), behind which the thrust element (4) is so mounted that the finger actuation section (15) comes into registry with the handle opening (12).

5. A delivery container as claimed in one of the preceding claims, **characterised in that** the lid (2) or the lower portion (3) has a seal opening (13) and the thrust element (4) is so arranged that, in the closed position, the seal opening (16) in the thrust element (4) is in registry with the seal opening (13) so that a seal with barbs can be introduced, which may only be released by destruction of the seal on actuation of the thrust element.

6. A delivery container as claimed in one of the preceding claims, **characterised in that** the spring (17) is substantially elastically relaxed, in the closed position.

7. A delivery container as claimed in one of the preceding claims, **characterised in that** the locking elements (7) for closing and the hinge elements (8) for pivotably receiving the lid portion (2) are mounted on a peripheral projection (5) at the container opening of the container lower portion (3) and that the hinge elements (8) are conveniently constituted, for the purpose of simple assembly, by a hinge pin (26) and a hinge sleeve (27), which is L-shaped and open on one side.

## Revendications

1. Récipient d'expédition en matière plastique, en particulier pour l'expédition postale de marchandises telles que des lettres, des petits paquets, des sachets et similaires, avec une partie inférieure de récipient (3) et un couvercle (2) encliquetable avec celle-ci de manière amovible, **caractérisé par** un élément de poussée (4) lequel est disposé dans le couvercle et par le biais duquel le couvercle (2) est encliquetable de manière amovible avec la partie inférieure du récipient (3), de sorte que l'élément de poussée (4) est conçu en tant que barre de poussée, qui peut coulisser dans au moins un guide coulissant (14) et présente au moins un crochet d'encliquetage (21), qui lorsque le récipient est fermé est en prise avec les éléments d'encliquetage (7) de la partie inférieure du récipient (3), de sorte que la barre de poussée (4) est retenue par un ou plusieurs ressorts (17) en position de fermeture, et que le couvercle (2) présente au moins une face (10) tirée vers le bas, derrière laquelle la barre de poussée (4) est disposée parallèlement à la face supérieure du couvercle de récipient (2) et parallèlement à la face longitudinale avant (11), et peut coulisser parallèlement à la face longitudinale.

2. Récipient d'expédition selon la revendication 1, **caractérisé en ce que** l'élément de poussée présente un segment d'actionnement au doigt (15), qui est pourvu d'un enfoncement digital (18) et d'un contact digital (19) pour l'actionnement de l'élément de poussée.

3. Récipient d'expédition selon la revendication 1 ou 2, **caractérisé en ce que** le ressort (17) et l'élément de poussée (4) sont formés d'un seul tenant, de préférence en matière plastique.

4. Récipient d'expédition selon la revendication 2, **caractérisé en ce que** le couvercle (2) ou la partie inférieure (3) présente un évidement de saisie (12), derrière lequel l'élément de poussée (4) est disposé de telle sorte que le segment d'actionnement au doigt (15) coïncide avec l'évidement de saisie (12).

5. Récipient d'expédition selon l'une quelconque des revendications précédentes, **caractérisé en ce que** le couvercle (2) ou la partie inférieure (3) comprend une ouverture de scellé (13) et l'élément de poussée (4) est disposé de telle sorte qu'en position de fermeture la réalisation du scellé (16) de l'élément de poussée (4) recouvre l'ouverture de scellé (13), de telle sorte qu'un scellé peut être posé avec une barbe qui peut être retirée à nouveau uniquement par la destruction du scellé lors de l'actionnement de l'élément de poussée.

6. Récipient d'expédition selon l'une quelconque des revendications précédentes, **caractérisé en ce que** le ressort (17) est détendu de manière extrêmement élastique en position de fermeture.

7. Récipient d'expédition selon l'une quelconque des revendications précédentes, **caractérisé en ce que** sur un épaulement périphérique (5) au niveau de l'ouverture du récipient de la partie inférieure du récipient (3) sont situés les éléments d'encliquetage (7) pour la fermeture et les éléments formant charnière (8) pour le soulèvement pivotant du couvercle du récipient (2), et **en ce que** les éléments formant charnière (8) sont constitués de manière appropriée, pour un montage facile, d'une cheville de charnière (26) et d'un manchon de charnière (27) ouvert d'un côté et en forme de L.
